# EUROPÄISCHE PATENTANMELDUNG

(11) **EP 1 643 815 A2**
(43) Veröffentlichungstag der Anmeldung: **05.04.2006**
(21) Anmeldenummer: 05108604.9
(22) Anmeldetag: 19.09.2005
(51) Int. Cl.: H05B 37/02

(54) **Digital adressierbare Lichtanlage, Modul für eine solche sowie Verfahren zum Betrieb einer solchen**

(30) Priorität: 29.09.2004 DE 102004047345
(71) Anmelder: SIEMENS AKTIENGESELLSCHAFT, 80333 München (DE)
(72) Erfinder: Huber, Hans-Jürgen, 93051 Regensburg (DE)

(57) **Zusammenfassung**

Die Erfindung betrifft ein Modul für digital adressierbare Lichtanlagen, ein Verfahren zum Betrieb einer digital adressierbaren Lichtanlage sowie eine digital adressierbare Lichtanlage selber. Es ist vorgesehen, dass das Modul einen Leistungsverstärker und/oder eine Schaltungsanordnung zur Signalaufbesserung umfasst, sowie Schnittstellen aufweist, mittels derer es über die der Datenübertragung dienenden Signalleitungen in eine digital adressierbare Lichtanlage einbindbar ist.

## Beschreibung

Die Erfindung betrifft eine digital adressierbare Lichtanlage, ein Modul für eine solche sowie ein Verfahren zum Betrieb einer solchen, welche insbesondere einsetzbar sind, um die Anzahl der Teilnehmer in einer DALI-Linie (DALI = Digital Addressable Lighting Interface), das heißt die Anzahl der an ein DALI-Steuergerät beziehungsweise DALI-Gateway angeschlossenen Teilnehmer zu erhöhen und/oder um die maximale Leitungslänge des DALI-Bus zu vergrößern.

In der modernen Beleuchtungstechnik spielen Eigenschaften wie Komfort, Ambiente, Funktionalität und Energieeinsparung eine große Rolle. Unter Berücksichtigung dieser Anforderungen wurde ein neuer Standard zur digitalen Kommunikation zwischen den einzelnen Komponenten einer lichttechnischen Anlage definiert: das DALI-Protokoll. Ziel war die Schaffung einer einfach anzuwendenden Schnittstelle in einem System mit geringen Komponentenkosten. Hauptaugenmerk wurde dabei auf einfache Kommunikations-Strukturen gelegt. Dabei wurde ein auf sinnvolle Funktionen einer Beleuchtungssteuerung beschränkter und optimierter Befehlssatz (DALI-Protokoll oder allgemeiner: Busprotokoll) etabliert. DALI stellt also ein intelligentes, funktionales Lichtmanagement dar, das einfach anzuwenden und wirtschaftlich effizient ist. Falls gewünscht kann DALI zusätzlich über Hardware- und Software-Schnittstellen in eine übergeordnete Gebäudesystemtechnik eingebunden und als kostengünstiges Subsystem genutzt werden.

DALI stellt ein Protokoll für digitale Kommunikation zwischen Komponenten einer lichttechnischen Anlage zur Verfügung. In Installationen organisiert und verwaltet ein DALI-Steuergerät den Informationsfluss und den Zugriff aller Komponenten auf die Datenleitung. DALI bietet eine Funktionalität, die über das Schalten und Dimmen einzelner DALI-Teilnehmer hinaus geht. So können beispielsweise über Helligkeitssensoren Konstantlicht-Regelkreise aufgebaut werden und komplexe Lichtszenen zusammengestellt, abgelegt und wieder aufgerufen werden. Ein besonderes Interesse kommt in diesem Zusammenhang auch der Statusrückmeldung der peripheren DALI-Teilnehmer an das zentrale DALI-Steuergerät zu. Sie ermöglichen eine gezielte Fehlerdiagnose oder die Definition sinnvoller Wartungsintervalle für Vorschaltgerät und Lampentechnik. Als Medium zur Datenübertragung wird in erster Linie eine Zweidrahtleitung, wie in bisherigen Beleuchtungsinstallationen, genutzt. Sie kann sowohl als separate Leitung als auch als Nutzung von freien Adern in einer Netzleitung ausgeführt sein.

Um die Austauschbarkeit zwischen DALI-Teilnehmer verschiedener Hersteller sicherzustellen, ist das DALI-Protokoll international gemäß IEC 929 genormt.

Bei den bisherigen Systemen werden die Teilnehmer direkt an ein DALI-Steuergerät beziehungsweise DALI-Gateway angeschlossen. Über ein Gateway kann das DALI-System an andere Systeme des Gebäudemanagements, wie beispielsweise EIB (= European Installation Bus) oder LON (= Local Operating Network), angeschlossen werden und mit diesen kommunizieren. Ein Nachteil dabei besteht vor allem darin, dass die maximale Anzahl der DALI-Teilnehmer je nach DALI-Steuergerät beziehungsweise DALI-Gateway begrenzt ist. Außerdem ist die Länge der Leitung vom DALI-Steuergerät beziehungsweise DALI-Gateway bis zum entferntesten DALI-Teilnehmer ebenfalls begrenzt (in der Regel auf 300 m) .

Die Aufgabe der Erfindung besteht somit darin, eine digital adressierbare Lichtanlage, ein Modul für eine solche sowie ein Verfahren zum Betrieb einer solchen bereitzustellen, welche die erwähnten Nachteile beheben und insbesondere den Leistungsumfang von digital adressierbare Lichtanlagen erweitern, indem beispielsweise der Anschluss einer flexiblen Anzahl von Teilnehmern in einer Linie ermöglicht wird und/oder die Beschränkungen hinsichtlich der Leitungslänge eines DALI-Bus beseitigt werden.

Diese Aufgabe wird erfindungsgemäß durch die Merkmale der Ansprüche 1, 9 und 14 gelöst. Zweckmäßige Ausgestaltungen der Erfindung sind in den Unteransprüchen enthalten.

Ein besonderer Vorteil eines erfindungsgemäßen Moduls besteht unter anderem darin, dass beim Einsatz eines solchen Moduls die Anzahl der an ein Steuergerät oder Gateway anschließbaren Teilnehmer erhöht werden kann, indem das Modul einen Leistungsverstärker und/oder eine Schaltungsanordnung zur Signalaufbesserung umfasst, sowie Schnittstellen aufweist, mittels derer es über die der Datenübertragung dienenden Signalleitungen in eine digital adressierbare Lichtanlage einbindbar ist.

Eine digital adressierbare Lichtanlage nach der Erfindung zeichnet sich dadurch aus, dass in die digital adressierbare Lichtanlage über die der Datenübertragung dienenden Signalleitungen ein einen Leistungsverstärker und/oder eine Schaltungsanordnung zur Signalaufbesserung umfassendes Modul integriert ist. In einer bevorzugten Ausführungsform des erfindungsgemäßen Systems ist vorgesehen, dass die digital adressierbare Lichtanlage eine mit einem DALI-Protokoll (DALI = Digital Addressable Lighting Interface) betriebene Lichtanlage ist.

Das erfindungsgemäße Verfahren zum Betrieb einer digital adressierbaren Lichtanlage bietet den Vorteil, dass die Beschränkungen hinsichtlich Teilnehmerzahl in einer Linie beziehungsweise der Leitungslänge beseitigt werden, indem ein einen Leistungsverstärker und/oder eine Schaltungsanordnung zur Signalaufbesserung umfassendes Modul über die der Datenübertragung dienenden Signalleitungen in die digital adressierbare Lichtanlage integriert wird.

Eine bevorzugte Ausführungsform des erfindungsgemäßen Verfahrens sieht vor, dass das Modul zwischen einem Steuergerät oder Gateway und weiteren Teilnehmern geschaltet ist, und den Strom des Steuergeräts oder Gateways verstärkt und/oder eine Signalaufbesserung vornimmt. Durch den Leistungsverstärker wird der der Signalübertragung dienende Strom des Steuergeräts oder Gateways verstärkt und damit der Anschluss einer größeren Zahl von Teilnehmern ermöglicht.

In einer bevorzugten Ausführungsform des erfindungsgemäßen Moduls ist vorgesehen, dass das Modul mindestens einen Busausgang zum Anschluss mindestens eines Teilnehmers der digital adressierbaren Lichtanlage aufweist. Durch die Verwendung mehrerer Busausgänge kann ein Anschluss der jeweils erforderlichen Anzahl von Teilnehmern vorgenommen werden und gleichzeitig die Flexibilität in der Topologie der Lichtanlage erhöht werden. Von Vorteil ist es ebenfalls, wenn das Modul gewöhnlicher Teilnehmer der digital adressierbaren Lichtanlage ausgebildet ist, da dadurch das Steuergerät oder Gateway nicht in seiner Funktion beeinflusst wird.

In einer anderen bevorzugten Ausführungsform des erfindungsgemäßen Moduls ist vorgesehen, dass das Modul als Dipol, Dreipol oder Vierpol ausgebildet ist.

Es erweist sich außerdem als vorteilhaft, wenn das Modul mindestens eine Status- und/oder Steuerschnittstelle aufweist. Dabei können als Steuerschnittstelle ein Tasteranschluss, eine serielle Schnittstelle und/oder ein Bus vorgesehen sein. Als Statusschnittstelle kann das Modul beispielsweise eine optische Anzeige, eine serielle Schnittstelle und/oder einen Bus aufweisen. Über eine Steuerschnittstelle des Moduls können Teilnehmer unabhängig von Steuergerät oder Gateway gesteuert werden. Zusätzlich oder alternativ können über die Statusschnittstelle des Moduls Zustände von Teilnehmern signalisiert oder abgerufen werden. Das bietet unter anderem den Vorteil, dass beispielsweise einzelne Teilnehmer zur Fehleranalyse über das Modul separat und unabhängig von der Programmierung der gesamten Lichtanlage angesteuert werden können. Darüber hinaus wird durch die Statusschnittstelle ermöglicht, die Zustände beziehungsweise Fehlerzustände der einzelnen Komponenten einer Linie anzuzeigen.

In einer weiteren bevorzugten Ausführungsform des erfindungsgemäßen Moduls ist vorgesehen, dass die Schaltungsanordnung zur Signalaufbesserung als Schmitt-Trigger ausgebildet ist.

Eine bevorzugte Ausführungsform des erfindungsgemäßen Verfahrens sieht vor, dass das Modul Signale (Telegramme) zwischen einem Steuergerät oder Gateway und weiteren Teilnehmern der digital adressierbare Lichtanlage (oder übergeordneten Systeme wie EIB [vgl. oben]) überträgt. Besonders vorteilhaft ist es, wenn dabei die Übertragung transparent erfolgt, so dass das Modul hinsichtlich der Kommunikation für die übrigen Teilnehmer nicht erkennbar ist.

Im Folgenden soll die Erfindung an einem Ausführungsbeispiel unter Bezugnahme auf die Figuren der Zeichnungen näher erläutert werden.

Beispielhaft wird die Erfindung an einem DALI-System beschrieben. Sie ist aber nicht auf diese Anwendung eingeschränkt. Vielmehr kann die Erfindung in beliebigen digital adressierbaren Lichtanlagen eingesetzt werden.

Es zeigen:
- FIG 1: beispielhafte Veranschaulichungen einer DALI-Lichtanlage mit integriertem Modul (Leistungsverstärker) (Stromversorgung der Teilnehmer ist nicht wiedergegeben) und
- FIG 2: einen beispielhaften Aufbau eines in einer DALI-Lichtanlage eingesetzten Leistungsverstärkers.

In FIG 1 ist ein Ausschnitt eines DALI-Systems zu erkennen. Dabei ist an den Ausgang eines DALI-Steuergerätes oder DALI-Gateways ein erfindungsgemäßes Modul - beispielsweise ein Leistungsverstärker zur Verstärkung des Stroms des DALI-Steuergerätes/-Gateways - angeschlossen, das an seinen Signaleingängen (In) die DALI-Signale (Telegramme) von dem DALI-Steuergerät oder DALI-Gateway empfängt. Ausgangsseitig (Out) sind an das erfindungsgemäße Modul mehrere DALI-Teilnehmer angeschlossen, die von dem Modul die verstärkten Signale, beispielsweise eines Tasters (vergleiche FIG 1) empfangen. Der Leistungsverstärker stellt somit den Steuerstrom für die Teilnehmer ganz oder teilweise zur Verfügung. Dadurch ist es möglich mehr DALI-Teilnehmer an das DALI-Steuergerät/-Gateway anzuschließen, als das ohne einen Leistungsverstärker möglich wäre. Gleichzeitig überträgt das Modul die Telegramme vom DALI-Steuergerät/-Gateway zu den DALI-Teilnehmern und umgekehrt. Vorteilhafterweise erfolgt die Übertragung transparent für die übrigen Teilnehmer, das heißt inklusive DALI-Steuergerät/-Gateway, so dass für diese Teilnehmer die Zwischenschaltung des Moduls nicht zu bemerken ist. Durch das Modul wird somit die Funktionsweise von DALI-Steuergerät/-Gateway nicht beeinträchtigt; elektrisch erscheint das Modul für das DALI-Steuergerät/-Gateway als gewöhnlicher Teilnehmer.

Dient das Modul als Leistungsverstärker, so kann es beispielsweise als Dipol, Dreipol oder Vierpol ausgeführt sein. Je nach Bedarf kann das Modul einen oder mehrere Busausgänge für den Anschluss von DALI-Teilnehmern bereitstellen. Darüber hinaus kann das Modul optional eine Status- und/oder Steuerschnittstelle aufweisen. Eine Steuerschnittstelle, zum Beispiel ein Tasteranschluss, eine serielle Schnittstelle, ein Bus oder ähnliches, gestatten es, einzelne oder mehrere DALI-Teilnehmer unabhängig vom DALI-Steuergerät/-Gateway zu steuern. Durch eine optionale Statusschnittstelle, zum Beispiel eine optische Anzeige, eine serielle Schnittstelle, ein Bus oder ähnliches, ist es überdies möglich, (Fehler-)Zustände der Teilnehmer, des DALI-Steuergerätes/-Gateways oder des DALI-Bus zu melden und/oder anzuzeigen.

Alternativ oder zusätzlich zu seiner Funktion als Leistungsverstärker kann das erfindungsgemäße Modul auch eine Signalaufbesserung vornehmen. Der dadurch erreichte Vorteil liegt darin, dass damit eine höhere Leitungslänge ermöglicht wird. Für die Signalaufbesserung kann beispielsweise ein Schmitt-Trigger eingesetzt werden, der die Flanken und/oder Timings der Signale aufbessert.

FIG 2 zeigt beispielhaft einen Leistungsverstärker für digital adressierbare Lichtanlagen. Er umfasst einen Eingangsspannungsmesser, dessen beiden Eingänge mit den beiden DALI-Signalleitungen verbunden sind. Parallel zu dem Eingangsspannungsmesser ist ein Transistor geschaltet, dessen Emitter beziehungsweise Kollektor mit jeweils einer der beiden DALI-Signalleitungen verbunden sind. Der Leistungsverstärker umfasst weiterhin eine Ausgangstreiberstufe. Der Eingang der Ausgangstreiberstufe ist dabei mit dem Ausgang des Eingangsspannungsmessers verbunden. Weiterhin ist ein Strommesser Bestandteil des beispielhaften Leistungsverstärkers. Der Eingang dieses Strommessers ist mit dem Ausgang der Ausgangstreiberstufe und ein Ausgang des Strommessers mit der Basis des Transistors verbunden. Der Ausgang des Leistungsverstärkers wird von je einem zweiten Ausgang von Ausgangstreiberstufe und Strommesser gebildet. Des Weiteren ist der Leistungsverstärker über die Ausgangstreiberstufe noch mit einer Spannungsversorgung verbunden.

Die Erfindung beschränkt sich in ihrer Ausführungsform nicht auf die vorstehend angegebenen bevorzugten Ausführungsbeispiele. Vielmehr ist eine Anzahl von Varianten denkbar, die von dem erfindungsgemäßen Verfahren und der erfindungsgemäßen Anordnung auch bei grundsätzlich anders gearteten Ausführungen Gebrauch machen.

## Patentansprüche

1. Modul für digital adressierbare Lichtanlagen, **dadurch gekennzeichnet, dass** das Modul einen Leistungsverstärker und/oder eine Schaltungsanordnung zur Signalaufbesserung umfasst, sowie Schnittstellen aufweist, mittels derer es über die der Datenübertragung dienenden Signalleitungen in eine digital adressierbare Lichtanlage einbindbar ist.

2. Modul nach Anspruch 1, **dadurch gekennzeichnet, dass** das Modul mindestens einen Busausgang zum Anschluss mindestens eines Teilnehmers der digital adressierbaren Lichtanlage aufweist.

3. Modul nach Anspruch 1 oder 2, **dadurch gekennzeichnet, dass** das Modul als Dipol, Dreipol oder Vierpol ausgebildet ist.

4. Modul nach einem der vorhergehenden Ansprüche, **dadurch gekennzeichnet, dass** das Modul mindestens eine Status- und/oder Steuerschnittstelle aufweist.

5. Modul nach Anspruch 4, **dadurch gekennzeichnet, dass** das Modul als Steuerschnittstelle
- einen Tasteranschluss,
- eine serielle Schnittstelle und/oder
- einen Bus
aufweist.

6. Modul nach Anspruch 4, **dadurch gekennzeichnet, dass** das Modul als Statusschnittstelle
- eine optische Anzeige,
- eine serielle Schnittstelle und/oder
- einen Bus
aufweist.

7. Modul nach einem der vorhergehenden Ansprüche, **dadurch gekennzeichnet , dass** die Schaltungsanordnung zur Signalaufbesserung als Schmitt-Trigger ausgebildet ist.

8. Modul nach einem der vorhergehenden Ansprüche, **dadurch gekennzeichnet , dass** die digital adressierbare Lichtanlage eine mit einem DALI-Protokoll (DALI = Digital Addressable Lighting Interface) betriebene Lichtanlage ist.

9. Verfahren zum Betrieb einer digital adressierbaren Lichtanlage, **dadurch gekennzeichnet, dass** ein einen Leistungsverstärker und/oder eine Schaltungsanordnung zur Signalaufbesserung umfassendes Modul über die der Datenübertragung dienenden Signalleitungen in die digital adressierbare Lichtanlage integriert wird.

10. Verfahren nach Anspruch 9, **dadurch gekennzeichnet, dass** das Modul zwischen einem Steuergerät oder Gateway und weiteren Teilnehmern geschaltet ist, und
- den Strom des Steuergeräts oder Gateways verstärkt und/oder
- eine Signalaufbesserung vornimmt.

11. Verfahren nach Anspruch 9 oder 10, **dadurch gekennzeichnet, dass** das Modul Signale zwischen einem Steuergerät oder Gateway und weiteren Teilnehmern überträgt.

12. Verfahren nach einem der Ansprüche 9 bis 11, **dadurch gekennzeichnet, dass** Teilnehmer über eine Steuerschnittstelle des Moduls unabhängig von Steuergerät oder Gateway gesteuert werden.

13. Verfahren nach einem der Ansprüche 9 bis 12, **dadurch gekennzeichnet, dass** über eine Statusschnittstelle des Moduls Zustände von Teilnehmern signalisiert oder abgerufen werden.

14. Digital adressierbare Lichtanlage, **dadurch gekennzeichnet, dass** in die digital adressierbare Lichtanlage über die der Datenübertragung dienenden Signalleitungen ein einen Leistungsverstärker und/oder eine Schaltungsanordnung zur Signalaufbesserung umfassendes Modul integriert ist.

15. Digital adressierbare Lichtanlage nach Anspruch 14, **dadurch gekennzeichnet, dass** das Modul an den Ausgang eines Steuergerätes oder Gateways angeschlossen ist.

16. Digital adressierbare Lichtanlage nach Anspruch 14 oder 15, **dadurch gekennzeichnet, dass** das Modul gewöhnlicher Teilnehmer der digital adressierbaren Lichtanlage ausgebildet ist.

17. Digital adressierbare Lichtanlage nach einem der Ansprüche 14 bis 16, **dadurch gekennzeichnet, dass** das Modul Telegramme zwischen Steuergerät oder Gateway und weiteren Teilnehmern überträgt.

18. Digital adressierbare Lichtanlage nach einem der Ansprüche 14 bis 17, **dadurch gekennzeichnet, dass** die digital adressierbare Lichtanlage eine mit einem DALI-Protokoll (DALI = Digital Addressable Lighting Interface) betriebene Lichtanlage ist.
